# FASCICULE DE BREVET EUROPEEN

(11) **EP 2 856 894 B1**
(45) Date de publication et mention de la délivrance du brevet: **17.08.2016**
(21) Numéro de dépôt: 14178684.8
(22) Date de dépôt: 28.07.2014
(51) Int. Cl.: A41D 13/00, A41D 1/08

(54) **Sous-vêtement de contention**
Formende Unterwäsche
Support undergarment

(30) Priorité: 29.07.2013 FR 1357467
(43) Date de publication de la demande: 08.04.2015
(73) Titulaire: Dribbling, 09300 Lavelanet (FR)
(72) Inventeur: Laffont, Christian, Daniel, 11420 Villautou (FR)
(74) Mandataire: Lavoix

(56) Documents cités:
- EP-A1- 1 136 001
- EP-A1- 1 563 748
- WO-A1-2006/032096
- US-A1- 2006 169 004
- US-A1- 2010 299 799
- US-A1- 2011 016 602
- US-A1- 2011 302 686
- US-A1- 2012 117 714

## Description

La présente invention concerne un sous-vêtement de contention.

L'invention s'applique notamment au domaine du sport, à la fois professionnel et amateur.

Il est connu pour un sportif de porter, durant la pratique d'une activité physique et lors de la phase de récupération subséquente, des sous-vêtements destinés à faciliter sa récupération musculaire. De tels sous-vêtements ont généralement pour effet de comprimer les muscles ou les groupes musculaires susceptibles d'être sollicités lors de l'activité physique, par exemple les groupes musculaires des cuisses.

En effet, une telle action de compression a par exemple pour objectif d'améliorer le retour veineux au sein des muscles sollicités lors de l'activité physique, et ce pour favoriser le drainage par le sang des déchets métaboliques produits par les muscles durant l'effort physique. Le sang chargé de déchets est ensuite acheminé vers les organes propres à le filtrer. Ces déchets, lorsqu'ils ne sont pas rapidement évacués des muscles concernés, sont généralement la source de courbatures, de crampes, voire de micro-lésions.

L'élimination des déchets métaboliques libérés dans les muscles durant l'activité physique a pour conséquence de réduire le temps de récupération et la sensation de fatigue musculaire du sportif, ainsi que de limiter les risques de blessures musculaires.

US-A-2006/169004 décrit un sous-vêtement de contention comportant une pluralité d'empiècements en textile tissé, assemblés les uns aux autres et destinés à exercer une action de contention et de compression sur des muscles d'un sportif portant ledit sous-vêtement.

Néanmoins, de tels sous-vêtements ne sont pas faciles à fabriquer et ne donnent donc pas entière satisfaction. En effet, leur réalisation nécessite l'assemblage des empiècements entre eux, les empiècements devant être minutieusement positionnés les uns par rapport aux autres. Un tel assemblage est donc long et fastidieux.

Un but de l'invention est de proposer un sous-vêtement permettant une récupération musculaire plus rapide chez le sportif en exerçant une action de contention-compression qui est ciblée sur des muscles ou groupes musculaires prédéterminés d'un sportif, et dont la fabrication est aisée.

A cet effet, l'invention a pour objet un sous-vêtement du type précité, caractérisé en ce qu'il comprend une culotte d'axe longitudinal et comportant un premier textile tissé, sur laquelle est rapporté au moins un empiècement comportant un deuxième textile tissé, le premier textile et le deuxième textile ayant chacun un allongement maximal supérieur à 20%.

En effet, un sous-vêtement comportant un textile tissé permet d'exercer une plus grande force de compression et/ou de contention qu'un sous-vêtement connu, et qui comporte généralement un textile tricoté. Une plus grande force de compression et/ou de contention se traduit par une amélioration du retour veineux.

En outre, les empiècements rapportés sur la culotte permettent une action de contention supplémentaire sur des zones spécifiques de la jambe, par exemple de la cuisse, ce qui a pour conséquence de limiter le ballotement des muscles couverts par ces empiècements et sollicités durant l'effort, ce ballotement ayant pour effet de contribuer à leur myolyse et d'augmenter la fatigue musculaire.

Le recours à des d'empiècements rapportés sur une culotte rend plus aisée la fabrication du sous-vêtement.

Suivant des modes particuliers de réalisation, l'invention présente l'une ou plusieurs des caractéristiques suivantes, prise(s) isolément ou suivant toute combinaison techniquement possible :
- le premier textile et/ou le deuxième textile comporte de l'élasthanne ;
- le premier textile et le deuxième textile ont des propriétés mécaniques différentes ;
- le premier textile comporte des premiers fils de chaîne et des premiers fils de trame, et l'allongement à 40% du premier textile selon deux directions définies par les premiers fils de trame et les premiers fils de chaîne est atteint pour une force de traction comprise entre 0,5 N et 5 N, de préférence entre 1 N et 3 N ;
- le deuxième textile comporte des deuxièmes fils de chaîne et des deuxièmes fils de trame, l'allongement à 40% du deuxième textile selon une direction définie par les deuxièmes fils de trame est atteint pour une force de traction comprise entre 1 N et 10 N, de préférence entre 3 N et 5 N, et l'allongement à 40% du textile selon une direction définie par les deuxièmes fils de chaîne est atteint pour une force de traction comprise entre 5 N et 35 N, de préférence entre 15 N et 25 N ;
- les deuxièmes fils de chaîne, respectivement les deuxièmes fils de trame de chaque empiècement sont sensiblement parallèles aux premiers fils de chaîne, respectivement aux premiers fils de trame, de la culotte ;
- les premiers fils de chaînes sont sensiblement parallèles à l'axe longitudinal de la culotte ;
- les empiècements sont rapportés sur la culotte pour se superposer au moins en partie à au moins un groupe musculaire de chaque jambe d'un utilisateur parmi : quadriceps, muscles ischio-jambiers, muscles adducteurs, triceps sural, et muscles péroniers latéraux ;
- les empiècements sont fixés à la culotte par des coutures ;
- les coutures sont des coutures plates ;
- le sous-vêtement est porté par un utilisateur et au moins une partie des premiers fils de chaîne du premier textile et/ou au moins une partie des premiers fils de trame du premier textile sont étirés élastiquement à plus de 20%, de préférence à plus de 30%, de leur longueur au repos.

L'invention sera mieux comprise à l'aide de la description qui va suivre, donnée uniquement à titre d'exemple et faite en se référant aux dessins annexés sur lesquels :
- la figure 1 est un détail d'une vue de face d'un sportif portant un sous-vêtement selon l'invention ;
- la figure 2 est un détail d'une vue d'arrière du sportif de la figure 1 ;
- la figure 3 est un ensemble de courbes représentant l'allongement en fonction de la force appliquée sur un premier textile du sous-vêtement de la figure 1 ;
- la figure 4 est un ensemble de courbes représentant l'allongement en fonction de la force appliquée sur un deuxième textile du sous-vêtement de la figure 1.

Un sous-vêtement 5, porté par un sportif 10, est représenté sur les figures 1 et 2.

Le sous-vêtement 5 comporte une culotte 15, encore appelée boxer, et des empiècements 20 rapportés sur le boxer 15.

Le boxer 15 comprend une face avant 25, en partie visible sur la figure 1, et une face arrière 30, en partie visible sur la figure 2. Le boxer 15 présente un axe longitudinal X-X, correspondant à la direction selon laquelle le boxer est enfilé.

Le boxer 25 comprend un premier textile tissé 35. Par exemple, le boxer est majoritairement réalisé dans un premier textile 35.

Le premier textile 35 est élastique et comprend par exemple de l'élasthanne.

Le boxer 25 comporte deux jambes 37. Par exemple, chaque jambe 37 est susceptible de recouvrir les cuisses du sportif 10 jusqu'aux genoux lorsqu'il porte le sous-vêtement 5.

Chaque jambe 37 s'étend sensiblement parallèlement le long de l'axe longitudinal X-X du boxer 15.

Le boxer 15 comporte en outre un bord supérieur 38 et une bande 39, par exemple une bande élastique, disposée le long du bord supérieur 38 et fixée, par exemple cousue, à celui-ci. La bande 39 permet par exemple un meilleur maintien du sous-vêtement 5 durant son port.

Le premier textile 35 est un textile obtenu par le tissage classique de premiers fils de chaîne et premiers fils de trame.

De préférence, les propriétés mécaniques du premier textile 35, par exemple l'allongement du premier textile 35 en fonction de la force de traction appliquée sur celui-ci, sont proches le long de deux premières directions définies par les premiers fils de chaîne et les premiers fils de trame.

Le premier textile 35 admet de préférence un allongement maximal selon les deux premières directions compris entre 65% et 115%, par exemple compris entre 80% et 100%, comme illustré par la figure 3.

Par allongement maximal, on entend l'allongement au-delà duquel le tissu ne revient pas élastiquement dans son état au repos.

Avantageusement, l'allongement à 40% du premier textile 35 selon les deux premières directions est atteint pour une force de traction comprise entre 0,5 N'et 5 N, par exemple entre 1 N et 3 N.

De préférence, au repos, les premiers fils de chaîne du premier textile 35 sont sensiblement parallèles à l'axe X-X du sous-vêtement 5.

L'utilisation d'un tel premier textile 35 tissé permet d'exercer en permanence une force de compression sur toute la surface recouverte par le boxer 15, notamment les muscles des cuisses et les muscles fessiers du sportif 10. Ceci a pour effet d'améliorer le retour veineux et lymphatique du sportif, et donc de favoriser l'élimination des déchets métaboliques produits au sein desdits muscles durant l'effort physique. Un retour veineux et lymphatique amélioré permet également une résorption plus rapide d'hématomes, par exemple des hématomes résultant de chocs reçus durant la pratique d'une activité physique.

Ces effets sont atteints lorsque le sportif 10 porte un sous-vêtement 5 de taille appropriée. De préférence, pour un sportif dont les cuisses ont une circonférence de 50 cm dans leur partie médiane, chaque jambe 37 du boxer 15 du sous-vêtement 5 de taille appropriée présente au repos une circonférence inférieure à 40 cm, par exemple inférieure à 38 cm, dans sa partie destinée à recouvrir ladite partie médiane, de sorte que lorsque le sous-vêtement est porté, au moins une partie des premiers fils de chaîne du premier textile et/ou au moins une partie des premiers fils de trame du premier textile du boxer 15 sont étirés élastiquement à plus de 20%, par exemple à plus de 30%, de leur longueur au repos.

Les empiècements 20 comprennent un deuxième textile tissé 40. Par exemple, les empiècements 20 sont majoritairement réalisés dans le deuxième textile 40.

Le deuxième textile 40 est un textile obtenu par le tissage classique de deuxièmes fils de chaîne et deuxièmes fils de trame.

Le deuxième textile 40 est élastique et comprend par exemple de l'élasthanne.

De préférence, les propriétés mécaniques du deuxième textile 40, par exemple l'allongement du deuxième textile 40 en fonction de la force de traction appliquée sur celui-ci, sont différentes le long de deux directions définies par les deuxièmes fils de chaîne et les deuxièmes fils de trame.

Le deuxième textile 40 admet de préférence un allongement maximal, selon la direction des deuxièmes fils de chaîne, compris entre 25% et 65%, par exemple compris entre 35% et 55%, comme cela apparaît sur la courbe 40A de la figure 4.

Avantageusement, l'allongement à 40% du deuxième textile 40 selon la direction des deuxièmes fils de chaîne est atteint pour une force de traction comprise entre 5 N et 35 N, par exemple entre 15 N et 25 N.

Le deuxième textile 40 admet de préférence un allongement maximal, selon la direction des deuxièmes fils de trame, compris entre 100% et 180%, par exemple compris entre 120% et 160%, comme cela apparaît sur la courbe 40A de la figure 4.

Avantageusement, l'allongement à 40% du deuxième textile 40 selon la direction des deuxièmes fils de trame est atteint pour une force de traction comprise entre 1 N et 10 N, par exemple entre 3 N et 5 N.

De préférence, la force nécessaire pour atteindre un allongement à 40% des premiers fils de chaîne et des premiers fils de trame du premier textile 35 est inférieure à la force nécessaire pour atteindre un allongement à 40% des deuxièmes fils de chaîne ou des deuxième fils de trame du deuxième textile 40.

Les empiècements 20 comportent en outre un bord périphérique 42.

De préférence, les empiècements 20 comportent, pour chaque jambe 37, un empiècement avant 45, un empiècement latéral 50 et un empiècement arrière 55.

Avantageusement, la forme de l'empiècement avant 45 représente au moins une partie d'une projection avant d'un muscle quadriceps sur la face avant 25 du boxer 15. Pour chaque jambe 37, l'empiècement avant 45 est superposé à une partie de la projection avant.

Avantageusement, la forme de l'empiècement latéral 50 représente au moins une partie d'une projection latérale de muscles adducteurs sur la face avant 25 du boxer 15, par exemple la projection des muscles adducteurs sur la face avant 25 du boxer 15 privée de son intersection avec la projection avant. Pour chaque jambe 37, l'empiècement latéral 50 est superposé à la projection latérale.

Avantageusement, la forme de l'empiècement arrière 55 représente au moins une partie d'une projection arrière de muscles ischio-jambiers sur la face arrière 30 du boxer 15. Pour chaque jambe 37, l'empiècement arrière 55 est superposé à une partie de la projection arrière.

Les dimensions des empiècements 20 sont déterminées en fonction des dimensions du boxer 15 qui sont liées aux mensurations du sportif 10 destiné à porter le sous-vêtement 5.

Les empiècements 20 sont rapportés sur le boxer 15, les deuxièmes fils de chaîne des empiècements 20 étant sensiblement parallèles au premiers fils de chaîne du boxer 15, les deuxièmes fils de trame des empiècements 20 étant sensiblement parallèles au premiers fils de trame du boxer 15.

Ainsi, les deuxièmes fils de chaîne du deuxième textile 40 sont sensiblement parallèles à l'axe X-X du sous-vêtement 5.

Les empiècements 20 sont superposés sans interposition sur le premier tissu 35.

Les bords 42 des empiècements 20 sont fixés au boxer 15, de préférence par des coutures 60, par exemple des coutures plates, dites « flat », bien connues. De telles coutures permettent par exemple de limiter les frottements sur la peau du sportif 10 durant la pratique d'une activité physique.

Les empiècements 20 sont maintenus sur le boxer 15 uniquement par des coutures, par exemple les coutures 60 sur leur bord périphérique 42.

Une première série d'analyses du sang a été réalisée sur un sportif portant un sous-vêtement selon l'invention durant une activité physique sollicitant les muscles des cuisses, puis durant une phase de récupération. Un premier prélèvement a été réalisé au repos, avant l'activité physique. Un deuxième prélèvement sanguin a eu lieu une demi-heure après la fin de l'activité physique. Un troisième prélèvement a été réalisé quatre heures après le deuxième prélèvement.

Une deuxième série d'analyses du sang a été réalisée selon le protocole décrit ci-dessus, sur le même sportif, le sportif ne portant pas de sous-vêtement de contention.

Une troisième série d'analyses du sang a été réalisée selon le protocole décrit ci-dessus, sur le même sportif, le sportif portant de nouveau le sous-vêtement de contention de la première série.

Une quatrième série d'analyses du sang a été réalisée selon le protocole décrit ci-dessus, sur le même sportif, le sportif portant un sous-vêtement de contention du commerce (Skins A400).

Tous les paramètres (régime alimentaire du sportif, horaires des prélèvements, nature et durée de l'activité physique) sont strictement les mêmes d'une série d'analyse à l'autre.

Le tableau ci-dessous indique les variations relatives entre le premier et le troisième prélèvement de quatre indicateurs de la fatigue musculaire, au cours des quatre séries d'analyses précédemment décrites.

Pour les trois premiers indicateurs (créatinine, acide urique et ion potassium K+), plus cette variation est importante et positive, plus le temps de repos nécessaire au muscle est grand.

Pour le quatrième indicateur (créatine phosphokinase, ou CPK), plus cette variation est importante et positive, moins le temps de repos nécessaire au muscle est grand.

| | Créatinine | Acide urique | Ion potassium | CPK |
|---|---|---|---|---|
| 1ère série | -3,7% | -12.5% | -16.7% | +96,5% |
| 2ème série | -0.7% | +14.3% | +2.8% | +34,2% |
| 3ème série | -5,8% | +4,1% | -7,5% | +13,6% |
| 4ème série | +5.1% | +26% | -13.6% | +77,9% |

Ces résultats indiquent les effets bénéfiques d'un sous-vêtement selon l'invention sur l'atténuation de la fatigue musculaire.

Selon un autre mode de réalisation (non représenté) d'un sous-vêtement de contention selon l'invention, la forme des empiècements ne représente pas une projection ou une partie de projection de muscles ou groupes musculaires sur le boxer 15.

Par exemple, un seul empiècement est rapporté sur chaque jambe du boxer 15, l'empiècement étant propre à recouvrir au moins en partie le quadriceps, les muscles adducteurs et les muscles ischio-jambiers du sportif 10. L'empiècement est fixé, par exemple cousu par des coutures 60 plates, sur le boxer 15 par son bord périphérique 42.

Avantageusement, des coutures supplémentaires lient les empiècements et le boxer 15. De préférence, les coutures supplémentaires définissent à la surface de chaque empiècement des zones correspondant à au moins une partie des projections du quadriceps, des muscles adducteurs et des muscles ischio-jambiers sur le boxer 15.

Les coutures supplémentaires permettent d'assurer sur chacun des muscles ou groupes musculaires ciblés une contention efficace, semblable à celle du sous-vêtement 5 décrit précédemment.

Un tel mode de réalisation est toutefois susceptible d'apporter moins de confort à l'utilisateur que le sous-vêtement 5 illustré par les figures 1 et 2 et décrit précédemment.

Selon un autre mode de réalisation d'un sous-vêtement selon l'invention (non représenté), une extrémité d'un empiècement en forme de manchon, et comportant le deuxième textile 40, est rapportée et fixée, par exemple cousue, à un bord inférieur 65 de chaque jambe 37 du boxer 15 pour délimiter une ouverture intérieure propre à permettre le passage d'une jambe du sportif 10 à travers la jambe 37 du boxer 15 et à travers l'empiècement en forme de manchon.

De préférence, chaque empiècement en forme de manchon est propre à recouvrir au moins une partie des mollets du sportif 10.

Selon un autre mode de réalisation d'un sous-vêtement selon l'invention (non représenté), chaque jambe du boxer est susceptible de recouvrir les jambes du sportif 10 jusqu'aux chevilles lorsqu'il porte le sous-vêtement.

Par exemple, des empiècements comportant le deuxième textile 40 sont rapportés et fixés, par exemple cousus, sur le boxer, les empiècements étant propres à recouvrir au moins en partie une projection du muscle triceps sural et/ou des muscles péroniers latéraux sur la face arrière du boxer.

## Revendications

1. Sous-vêtement (5) de contention comprenant une culotte (15) d'axe longitudinal (X-X) et comportant un premier textile (35) obtenu par tissage de premiers fils de chaîne et de premiers fils de trame, le sous-vêtement (5) comprenant en outre au moins un empiècement (20) comportant un deuxième textile (40) obtenu par tissage de deuxièmes fils de chaîne et de deuxièmes fils de trame, le premier textile (35) et le deuxième textile (40) ayant chacun un allongement maximal supérieur à 20%, le sous-vêtement (5) étant **caractérisé en ce que**
- le ou chaque empiècement (20) est rapporté, c'est-à-dire superposé, sur la culotte (15)
- les premiers fils de chaînes et les deuxièmes fils de chaîne sont sensiblement parallèles à l'axe longitudinal (X-X) de la culotte (15).

2. Sous-vêtement (5) selon la revendication 1, **caractérisé en ce que** le premier textile (35) et/ou le deuxième textile (40) comporte de l'élasthanne.

3. Sous-vêtement (5) selon la revendication 1 ou 2, **caractérisé en ce que** le premier textile (35) et le deuxième textile (40) ont des propriétés mécaniques différentes.

4. Sous-vêtement (5) selon l'un quelconque des revendications précédentes, **caractérisé en ce que** le premier textile (35) comporte des premiers fils de chaîne et des premiers fils de trame, et **en ce que** l'allongement à 40% du premier textile (35) selon deux directions définies par les premiers fils de trame et les premiers fils de chaîne est atteint pour une force de traction comprise entre 0,5 N et 5 N, de préférence entre 1 N et 3 N.

5. Sous-vêtement (5) selon l'une quelconque des revendications précédentes, **caractérisé en ce que** le deuxième textile (40) comporte des deuxièmes fils de chaîne et des deuxièmes fils de trame, **en ce que** l'allongement à 40% du deuxième textile (45) selon une direction définie par les deuxièmes fils de trame est atteint pour une force de traction comprise entre 1 N et 10 N, de préférence entre 3 N et 5 N, et **en ce que** l'allongement à 40% du textile selon une direction définie par les deuxièmes fils de chaîne est atteint pour une force de traction comprise entre 5 N et 35 N, de préférence entre 15 N et 25 N.

6. Sous-vêtement (5) selon l'une quelconque des revendications précédentes, **caractérisé en ce que** les empiècements (20) sont rapportés sur la culotte (15) pour se superposer au moins en partie à au moins un groupe musculaire de chaque jambe d'un utilisateur parmi : quadriceps, muscles ischio-jambiers, muscles adducteurs, triceps sural, et muscles péroniers latéraux.

7. Sous-vêtement (5) selon l'une quelconque des revendications précédentes, **caractérisé en ce que** les empiècements (20) sont fixés à la culotte par des coutures (60).

8. Sous-vêtement (5) selon la revendication 7, **caractérisé en ce que** les coutures (60) sont des coutures plates.

9. Sous-vêtement (5) selon l'une quelconque des revendications précédentes, **caractérisé en ce qu'**il est porté par un utilisateur (10) et **en ce qu'**au moins une partie des premiers fils de chaîne du premier textile (35) et/ou au moins une partie des premiers fils de trame du premier textile (35) sont étirés élastiquement à plus de 20%, de préférence à plus de 30%, de leur longueur au repos.

## Patentansprüche

1. Formende Unterwäsche (5), umfassend eine Unterhose (15) mit einer Längsachse (X-X), aufweisend einen ersten Textilstoff (35), der durch Weben erster Kettfäden und erster Schussfäden hergestellt ist, wobei die Unterwäsche (5) ferner mindestens einen Einsatz (20) umfasst, aufweisend einen zweiten Textilstoff (40), der durch Weben zweiter Kettfäden und zweiter Schussfäden hergestellt ist, wobei der erste Textilstoff (35) und der zweite Textilstoff (40) jeweils eine maximale Längung über 20 % aufweisen, wobei die Unterwäsche (5) **dadurch gekennzeichnet ist, dass**
- der oder jeder Einsatz (20) auf der Unterhose (15) aufgesetzt ist, das heißt, sie überlagert,
- die ersten Kettfäden und die zweiten Kettfäden etwa parallel zur Längsachse (X-X) der Unterhose (15) sind.

2. Unterwäsche (5) nach Anspruch 1, **dadurch gekennzeichnet, dass** der erste Textilstoff (35) und/oder der zweite Textilstoff (40) Elastan aufweist.

3. Unterwäsche (5) nach Anspruch 1 oder 2, **dadurch gekennzeichnet, dass** der erste Textilstoff (35) und der zweite Textilstoff (40) unterschiedliche mechanische Eigenschaften haben.

4. Unterwäsche (5) nach einem der vorangehenden Ansprüche, **dadurch gekennzeichnet, dass** der erste Textilstoff (35) erste Kettfäden und erste Schussfäden aufweist und dass die Längung bis 40 % des ersten Textilstoffs (35) in zwei Richtungen, die von den ersten Schussfäden und den ersten Kettfäden bestimmt sind, für eine Zugkraft zwischen 0,5 N und 5 N, vorzugsweise zwischen 1 N und 3 N, inklusive erreicht wird.

5. Unterwäsche (5) nach einem der vorangehenden Ansprüche, **dadurch gekennzeichnet, dass** der zweite Textilstoff (40) zweite Kettfäden und zweite Schussfäden aufweist und dass die Längung bis 40 % des zweiten Textilstoffs (45) in einer Richtung, die von den zweiten Schussfäden bestimmt ist, für eine Zugkraft zwischen 1 N und 10 N, vorzugsweise zwischen 3 N und 5 N, inklusive erreicht wird und dass die Längung bis 40 % des Textilstoffs in einer Richtung, die von den zweiten Kettfäden bestimmt ist, für eine Zugkraft zwischen 5 N und 35 N, vorzugsweise zwischen 15 N und 25 N, inklusive erreicht wird.

6. Unterwäsche (5) nach einem der vorangehenden Ansprüche, **dadurch gekennzeichnet, dass** die Einsätze (20) auf der Unterhose (15) aufgesetzt sind, um mindestens teilweise mindestens eine Muskelgruppe jedes Beins eines Benutzers aus der Gruppe Quadrizeps, rückseitige Oberschenkelmuskulatur, Adduktor, Musculus triceps surae und Musculus peroneis brevis zu überlagern.

7. Unterwäsche (5) nach einem der vorangehenden Ansprüche, **dadurch gekennzeichnet, dass** die Einsätze (20) auf der Unterhose anhand von Nähten (60) befestigt sind.

8. Unterwäsche (5) nach Anspruch 7, **dadurch gekennzeichnet, dass** die Nähte (60) Flachnähte sind.

9. Unterwäsche (5) nach einem der vorangehenden Ansprüche, **dadurch gekennzeichnet, dass** sie von einem Benutzer (10) getragen wird und dass mindestens ein Teil der ersten Kettfäden des ersten Textilstoffs (35) und/oder mindestens ein Teil der ersten Schussfäden des ersten Textilstoff (35) auf mehr als 20 %, vorzugsweise auf mehr als 30 % ihrer Ruhelänge elastisch gedehnt sind.

## Claims

1. A support undergarment (5) comprising a containment pant (15) with longitudinal axis (X-X) and including a first textile (35) obtained by weaving first warp yarns and first weft yarns, the undergarment (5) further comprising at least one yoke (20) including a second textile (40) obtained by weaving second warp yarns and second weft yarns, the first textile (35) and the second textile (40) each having a maximum elongation greater than 20%, the undergarment (5) being **characterized in that**
- the or each yoke (20) is attached, i.e., superimposed, on the containment pant (15),
- the first warp yarns and the second warp yarns are substantially parallel to the longitudinal axis (X-X) of the containment pant (15).

2. The undergarment (5) according to claim 1, **characterized in that** the first textile (35) and/or the second textile (40) includes spandex.

3. The undergarment (5) according to claim 1 or 2, **characterized in that** the first textile (35) and the second textile (40) have different mechanical properties.

4. The undergarment (5) according to any one of the preceding claims, **characterized in that** the first textile (35) includes first warp yarns and first weft yarns, and **in that** the elongation at 40% of the first textile (35) in two directions defined by the first weft yarns and the first warp yarns is obtained for a tensile force comprised between 0.5 N and 5 N, preferably between 1 N and 3 N.

5. The undergarment (5) according to any one of the preceding claims, **characterized in that** the second textile (40) includes second warp yarns and second weft yarns, **in that** the elongation at 40% of the second textile (45) in a direction defined by the second weft yarns is reached for a tensile force comprised between 1 N and 10 N, preferably between 3 N and 5 N, and **in that** the elongation at 40% of the textile in a direction defined by the second warp yarns is reached for a tensile force comprised between 5 N and 35 N, preferably between 15 N and 25 N.

6. The undergarment (5) according to any one of the preceding claims, **characterized in that** the yokes (20) are attached on the containment pant (15) to be superimposed at least partially on at least one muscle group of each of a user's legs from among: quadriceps, hamstring muscles, adductor muscles, triceps surae, and lateral peroneal muscles.

7. The undergarment (5) according to any one of the preceding claims, **characterized in that** the yokes (20) are fastened to the containment pant by seams (60).

8. The undergarment (5) according to claim 7, **characterized in that** the seams (60) are flat seams.

9. The undergarment (5) according to any one of the preceding claims, **characterized in that** it is worn by a user (10) and **in that** at least part of the first warp yarns of the first textile (35) and/or at least part of the first weft yarns of the first textile (35) are elastically stretched up more than 20%, preferably more than 30%, of their resting length.
